# EUROPÄISCHE PATENTSCHRIFT

(11) **EP 1 552 903 B1**
(45) Veröffentlichungstag und Bekanntmachung des Hinweises auf die Patenterteilung: **02.07.2008**
(21) Anmeldenummer: 04030981.7
(22) Anmeldetag: 29.12.2004
(51) Int. Cl.: B24B 21/20, B24B 9/00

(54) **Bandschleifmaschine, vorzugsweise für die Kombination mit einem Vorsatzgerät für das Ausschleifen von Rohrenden**
Belt grinding machine, in particular for the combination with an attachment for tube end grinding
Machine d'usinage par bande abrasive, en particulier pour la combinaison avec un accessoire à meuler le bout d'un tube

(30) Priorität: 06.01.2004 DE 202004000104 U
(43) Veröffentlichungstag der Anmeldung: 13.07.2005
(73) Patentinhaber: Multi-Tool A/S, Jelling (DK)
(72) Erfinder: Toft, Jörn, 24955 Harrislee (DE)
(74) Vertreter: Tönhardt, Marion

(56) Entgegenhaltungen:
- DE-A1- 4 226 708
- DE-A1- 10 253 364
- DE-U1- 9 320 750
- DE-U1- 29 504 077
- DE-U1- 29 904 027

## Beschreibung

Die Erfindung betrifft eine Bandschleifmaschine, vorzugsweise für die Kombination mit einem Vorsatzgerät für das Ausschleifen von Rohrenden und dergleichen. Mit der Erfindung kann eine multifunktionelle Bandschleifmaschine geschaffen werden, die für eine Vielzahl von zu schleifenden Durchmessern unter verschiedensten Winkeln geeignet ist. Solche Bandschleifmaschinen finden Einsatz für Arbeiten bei der Geländerfertigung, bei Rahmen- und Rohrkonstruktionen, Ladeneinrichtungen und vielem mehr.

Bisher bekannt sind lediglich Komplettgeräte, die Motor, Schalter und andere teure Komponenten aufweisen. Eine solche Bandschleifmaschine ist aus der DE 93 20 750 U1 bekannt. Eine Draufsicht auf die Bandschleifmaschine des Standes der Technik ist dort in Figur 2 gezeigt. Das Schleifband 2 wird dabei über eine hintere, mit dem Motor 10 verbundene Umlenkrolle 5 und eine vordere Umlenkrolle 4 geführt. Die Spannung des Schleifbandes 2 wird mittels einer Feder 9 gehalten, die als Spiralfeder bzw. Wendelfeder ausgebildet ist und außerhalb des Bandlaufes liegt.

Die DE 295 04 077 U1 offenbart eine Bandschleifmaschine, bei der der Abstand zwischen einer hinteren Antriebsrolle und einer Umlenkrolle einstellbar ist, wobei die Verstellbarkeit dadurch erreicht wird, daß das Vorderteil, das die Umlenkrolle trägt, durch eine gefederte Spanneinrichtung justiert wird. Die gefederte Spanneinrichtung ist innerhalb des Bandlaufes angeordnet.

Die DE 42 26 708 A1 betrifft eine Bandschleifmaschine, die von einem Roboter gesteuert wird und dessen Programmierung der Bewegung des Werkstückes. Dabei wird eine Kontaktrolle durch einen Pneumatikzylinder in Richtung des Werkstückes belastet. Das Schleifband wird um vier achsparallele Rollen für den Kontakt, den Antrieb, die Umlenkung und das Spannen geführt.

Es ist die Aufgabe der Erfindung, eine Bandschleifmaschine so zu gestalten, daß sie mit einer Anzahl von Kontaktrollen unterschiedlichen Durchmessers betrieben werden kann, wobei der Bandspannungsbereich entsprechend anzupassen ist.

Diese Aufgabe wird durch ein Bandschleifgerät nach Anspruch 1 gelöst. Vorteilhafte Ausgestaltungen sind Gegenstand der Unteransprüche. Erfindungsgemäß ist vorgesehen, daß bei einer Bandschleifmaschine, die vorzugsweise in Kombination mit einem Vorsatzgerät für das Ausschleifen von Rohrenden und dergleichen, aber auch für andere Anwendungszwecke eingesetzt werden soll, eine Anzahl von Kontaktrollen mit unterschiedlichem Durchmesser zur Verfügung gestellt wird, um die das endlos laufende Schleifband wahlweise gelegt wird, und daß eine Einrichtung zum Anpassen der Bandspannung innerhalb des Bandlaufs vorgesehen ist, welche unabhängig vom Durchmesser der Kontaktrolle die Bandspannung des Schleifbandes mechanisch optimiert. Diese weist eine Gasfeder auf, deren eines Ende festgehalten ist und deren zweites Ende verschiebebeweglich in einem von mindestens zwei in dem Gehäuse der Bandschleifmaschine ausgebildeten und sich in Längsrichtung erstreckenden Langlöchern geführt ist und schwenkbar an einem flachen Blech montiert ist, wobei das Blech in mindestens zwei der Langlöcher angebracht ist und der Motorflansch auf das flache Blech aufgesetzt ist.

Die Bandschleifmaschine kann eine Einrichtung für die Seitenregulierung mit einer zu der Motordrehachse exzentrischen Gewindespindel aufweisen, die von außerhalb des Gehäuses der Bandschleifmaschine betätigbar ist und auf einer an den Motorflansch angebrachten Lasche angeordnet ist.

Diese Gewindespindel kann in einer hinteren Position zur Justierung des seitlich korrekten Bandlaufs und der Bandspannung durch Ausübung eines Drucks auf die Abdeckplatte den Motor mit seinem Flansch leicht kippen. In einer vorderen Position der Gewindespindel bei einer um 180° gedrehten Montage des Flansches mit dem Motor erfolgt die Justierung durch Zug in Richtung zur Abdeckplatte oder in Gegenrichtung. Beide Justiermöglichkeiten ergänzen sich dabei wegen der Exzentrizität.

Wesentlich für die Erfindung ist, daß eine belastende Kraft erzeugt wird, die für die optimale Spannung des Schleifbandes sorgt.

Dadurch, daß die Einrichtung zum Anpassen der Bandspannung in der Bandschleifmaschine vorgesehen ist, wird die Lage für die Antriebsscheibe des Schleifbandes entsprechend dem Durchmesser der Kontaktrolle geändert, während der Abstand zwischen Kontaktrolle und Kontaktscheibe konstant bleibt.

Während des Schleifens entstehen Schleiffunken, die in einem vorzugsweise mit Kühlmittel befüllbaren Behälter aufgefangen werden. Das Kühlmittel kann Wasser sein.

Das Gehäuse des Bandschleifgerätes und das des Vorsatzgerätes sind vorzugsweise mechanisch aneinander fixiert, beispielsweise durch eine Verbindung mittels Schrauben.

Im folgenden soll die Erfindung lediglich beispielhaft anhand der beigefügten Zeichnung näher erläutert werden. Es zeigt:
- Figur 1: eine Bandschleifmaschine, teilweise aufgerissen, mit einem Vorsatzgerät gemäß der vorliegenden Erfindung;
- Figur 2: eine Bandschleifmaschine und ein Vorsatzgerät in entkoppelter Stellung;
- Figur 3: eine Detailansicht des Vorsatzgerätes;
- Figur 4: weitere bauliche Einzelheiten des Kopplungsmechanismus von Bandschleifmaschine und Vorsatzgerät;
- Figur 5: eine perspektivische Darstellung von dem an die Bandschleifmaschine angekoppelten Vorsatzgerät;
- Figur 6: eine Darstellung des Bandspannungsmechanismus;
- Figur 7: weitere Einzelheiten des Bandspannungsmechanismus;
- Figur 8: mit Teilbildern (a), (b) und (c) die Verlagerung der Antriebsscheibe entsprechend dem Durchmesser der Kontaktrolle.
- Figur 9: Seitliche Ansicht der in einem Langloch verschiebbaren Gasfeder aus seitlichem Blickwinkel.
- Figur 10: Seitliche Ansicht der in einem Langloch verschiebbaren Gasfeder aus leicht nach hinten gedrehtem Blickwinkel.
- Figur 11: Seitliche Ansicht der gespannten Gasfeder in vorderer Position des Langlochs.
- Figur 12: Ansicht des flachen auf der Seite angebrachten Bleches in vier Langlöchern mit einer zur Gerätemitte hin angebrachten Stemschraube aus einem Blickwinkel von schräg hinten.
- Figur 13: Ansicht des flachen auf der Seite angebrachten Bleches in vier Langlöchern mit einer zur Gerätemitte hin angebrachten Stemschraube aus einem Blickwinkel von schräg hinten.
- Figur 14: Schematische Darstellungen des in zwei verschiedenen Anordnungen angebrachten Motors.

Figur 1 zeigt eine Bandschleifmaschine 100, die grundsätzlich zum industriellen Innengebrauch in feuchtfreien Umgebungen geeignet ist und zum Schleifen beispielsweise von Stahl, Edelstahl und Metallen eingesetzt wird. Ein Schleifband wird, wie besser in Figur 2 zu sehen ist, über einen Motor 102 angetrieben. Das jeweils aufliegende Schleifband kann dabei mittels einer Justierung 104 lateral eingerichtet werden. Das Spannen und Lösen des jeweiligen Schleifbandes erfolgt über einen Hebelmechanismus 106. Somit treibt der Motor 102 eine Antriebsscheibe 108, um die das - in der Zeichnung nicht sichtbare - Schleifband geführt ist, entlang eines waagerechten Schleiftisches 110, welcher gegebenenfalls angehoben oder abgesenkt werden kann, und um eine Kontaktscheibe 112 herum zurück zur Antriebsscheibe 108.

Diese an sich bekannte Bandschleifmaschine wird erfindungsgemäß mit einem Vorsatzgerät 200 betrieben, das mittels einer mechanischen Fixiereinrichtung 224, vorzugsweise einer einfachen Schraubenverbindung, an der Bandschleifmaschine 100 fixiert wird. Das längere Schleifband wird dann entsprechend bis zum Vorsatzgerät 200 geführt und dort justiert und fixiert, wie es im folgenden noch näher erläutert wird. Die Kontaktrolle 206 kann mittels der Höhenverstellung 202 angepaßt werden. Ein integrierter Funkenkasten 204 ist vorgesehen, der mit Kühlmittel, beispielsweise Wasser, gefüllt ist, welcher die beim Schleifen entstehenden Funken aufnimmt.

Figur 3 zeigt eine Detailansicht des Vorsatzgerätes 200. Die Kontaktrolle 206 kann über das Freigeben der mechanischen Verriegelung 208 ausgelöst und ausgetauscht werden. Eine entsprechende Fixierung sorgt für ihren sicheren Sitz. Mittels einer Stellschraube 210 kann der Tiefenanschlag des Werkstückes vorgegeben werden, die Seitenverschiebung wird über einen Querschlitten, betätigbar durch den Drehhebel 212, bedient werden. Der Vorschub wird durch den Stellhebel 214 bestimmt. Das Hebelwerk 216, 218 ermöglicht die Justierung der Mittenhöhe der Kontaktrolle 206. Schließlich ist ein Schraubstock 220 vorgesehen, um das Werkstück festzuspannen. Eine Mechanik 222 dient zur Einstellung der Winkel, mit einer großen Scharte von 10° und einer kleinen Scharte von 5°. Grundsätzlich können beliebige Scharten im Bereich von 30° bis zu 90° in den genannten Schritten oder auch frei gewählt eingestellt werden.

Der Zusammenbau von Bandschleifmaschine und Vorsatzgerät erfolgt, indem zunächst die elektrische Spannung beim Hauptschalter getrennt wird und Augenschutz und Rändelschrauben, soweit störend und vorhanden, demontiert werden. Auch Schleifauflage mit Funkenkasten müssen demontiert werden.

Figur 4 zeigt, daß die Bandschleifmaschine und das Vorsatzgerät mittels 4 Bolzen 224 zusammengebaut werden. Das bisherige Schleifband kann abgenommen werden und die gewünschte Kontaktrolle in eine Halterung eingesetzt werden. Dann wird das neue Schleifband eingelegt und gespannt.

Figur 5 zeigt die Positionen der Kippeinstellungen 226, die bei der ersten Aufstellung eingestellt werden müssen.

Figur 6 zeigt Einzelheiten des Mechanismus zum Einstellen der Spannung des Schleifbandes bei der Bandschleifmaschine gemäß der vorliegenden Erfindung. Eine Gasfeder 130 ist vorgesehen, deren eines Ende 132 festgelegt ist, während das Ende 134 in einem Langloch verschiebebeweglich, jedoch fest montierbar angeordnet ist.

Figur 7 zeigt weitere Einzelheiten, beispielsweise, daß unter der Antriebsscheibe 108 ein weiteres Langloch 136 vorgesehen ist, das zur Justierung dienen kann. Auch mehrere Langlöcher können zur Führung vorgesehen sein.

Figur 8 zeigt in Teilbildern (a), (b) und (c), wie trotz unterschiedlicher Durchmesser von Kontaktrollen 206 und feststehender Kontaktscheibe 112 durch Verlagern der Antriebsscheibe 108 (beispielsweise in dem in Figur 7 gezeigten Langloch 136) das gleiche Schleifband mit optimierter Schleifspannung verwendet werden kann. Genauer gesagt wird der Mittenabstand zwischen der Kontaktrolle 206 und der Kontaktscheibe 112 konstant gehalten, während sich die Antriebsscheibe 108 entsprechend verschieben läßt. Wenn einmal die Position der Antriebsscheibe 108 festgelegt ist, wird die Bandspannung mit einem Mechanismus zum Einstellen der Spannung des Schleifbandes, wie zuvor beschrieben, optimiert.

## Patentansprüche

1. Bandschleifmaschine (100), vorzugsweise für die Kombination mit einem Vorsatzgerät (200) für das Ausschleifen von Rohrenden und dergleichen, bei der eine Anzahl von Kontaktrollen (206) mit unterschiedlichem Durchmesser zur Verfügung gestellt wird, um die das endlos laufende Schleifband wahlweise gelegt ist, wobei ein einen Motorflansch (116) aufweisender Motor (102) eine Antriebsscheibe (108) antreibt und innerhalb des Bandlaufs eine Einrichtung zum Anpassen der Bandspannung vorgesehen ist, welche unabhängig vom Durchmesser der Kontaktrolle (206) die Bandspannung des Schleifbandes mechanisch optimiert, **dadurch gekennzeichnet, daß** die Einrichtung zum Anpassen der Bandspannung eine Gasfeder (130) aufweist, deren eines Ende (132) festgehalten ist und deren zweites Ende (134) verschiebebeweglich in einem von mindestens zwei in dem Gehäuse der Bandschleifmaschine ausgebildeten sich in Längsrichtung erstreckenden Langlöchern (136) geführt ist und schwenkbar an einem flachen Blech montiert ist und wobei das Blech in mindestens zwei der Langlöcher (136) angebracht ist und der Motorflansch (116) auf das flache Blech aufgesetzt ist.

2. Bandschleifmaschine (100) nach Anspruch 1, **dadurch gekennzeichnet, daß** eine Einrichtung für die Seitenregulierung des Bandlaufs vorgesehen ist, die eine zu der Motordrehachse exzentrische Gewindespindel (104) aufweist, die von außerhalb des Gehäuses der Bandschleifmaschine betätigbar ist und auf einer an dem Motorflansch (116) angebrachten Lasche (114) angeordnet ist.

3. Bandschleifmaschine (100) nach Anspruch 2, **dadurch gekennzeichnet, daß** die Gewindespindel als Stemschraube ausgebildet ist.

4. Bandschleifmaschine (100) nach Anspruch 2 oder 3, **dadurch gekennzeichnet, daß** der Motorflansch (116) in zwei Positionen montierbar ist und sich die Gewindespindel (104) in einem Fall hinter dem Motor (102) befindet und im anderen Fall vor dem Motor (102) und damit sich gegenseitig ergänzende Möglichkeiten der Justierung ergeben.

5. Bandschleifmaschine (100) nach Anspruch 4, **dadurch gekennzeichnet, daß** die Justierung mit der Gewindespindel (104) in ihrer Position hinter dem Motor (102) durch Ausüben eines Drucks auf eine Abdeckplatte realisiert ist, während die Justierung mit der Gewindespindel (104) in ihrer Position vor dem Motor (102) durch Zug der Abdeckplatte ermöglicht wird.

## Claims

1. Belt grinding machine (100), in particular for the combination with an attachment (200) for tube end grinding and the like, in which a number of contact rollers (206) of different diameter are provided, around which the endlessly running grinding belt is optionally placed, wherein a motor (102) having a motor flange (116) drives a drive pulley (108) and a device for adapting the belt tension is provided within the belt run, which device mechanically optimizes the belt tension of the grinding belt independently of the diameter of the contact roller (206), **characterized in that** the device for adapting the belt tension is a gas spring (130), one end of which (132) is held in place and the second end (134) of which is guided in a displaceable manner in one of at least two elongated holes (136), formed in the housing of the belt grinding machine and extending in the longitudinal direction, and is pivotably mounted on a flat plate, and wherein the plate is attached in at least two of the elongated holes (136), and the motor flange (116) is put onto the flat plate.

2. Belt grinding machine (100) according to Claim 1, **characterized in that** a device for the lateral regulation of the belt run is provided, which device has a screw spindle (104) which is eccentric to the motor rotation axis, can be actuated from outside the housing of the belt grinding machine and is arranged on a strap (114) attached to the motor flange (116).

3. Belt grinding machine (100) according to Claim 2, **characterized in that** the screw spindle is designed as a star screw.

4. Belt grinding machine (100) according to Claim 2 or 3, **characterized in that** the motor flange (116) can be fitted in two positions, and the screw spindle (104) is located behind the motor (102) in one case and in front of the motor (102) in the other case and thus possibilities of adjustment which complement one another are obtained.

5. Belt grinding machine (100) according to Claim 4, **characterized in that** the adjustment of the screw spindle (104) in its position behind the motor (102) is realized by exerting a pressure on a cover plate, whereas the adjustment with the screw spindle (104) in its position in front of the motor (102) is made possible by pulling the cover plate.

## Revendications

1. Polisseuse à bande abrasive (100), de préférence en combinaison avec un appareil à embrèvement (200) pour le polissage d'extrémités de tube et similaires, qui comprend plusieurs rouleaux de contact (206) de différents diamètres autour desquels une bande de polissage sans fin est placée le cas échéant, et dans laquelle un moteur (102) présentant une bride de moteur (116) entraîne une poulie d'entraînement (108) et un dispositif d'adaptation de la tension de bandeoptimise de manière mécanique la tension de bande de la bande de polissage indépendamment du diamètre des rouleaux de contact (206) pendant le défilement de la bande, **caractérisé en ce que** le dispositif d'adaptation de la tension de bande comprend un ressort pneumatique (130) dont la première extrémité (132) est maintenue et dont la seconde extrémité (134) est guidée de manière coulissante dans l'un des au moins deux trous allongés (136) s'étendant dans le sens longitudinal et formés dans le boîtier de la polisseuse à bande abrasive et montée de manière pivotante sur une tôle plate, la tôle plate étant mise en place dans au moins deux des trous allongés (136), et la bride de moteur (116) étant placée sur la tôle plate.

2. Polisseuse à bande abrasive (100) selon la revendication 1, **caractérisée en ce qu'**elle comprend un dispositif qui présente un arbre fileté (104) excentrique par rapport à l'axe du moteur pour la régulation latérale du défilement de bande, ledit dispositif pouvant être actionné depuis l'extérieur du boîtier de la polisseuse à bande abrasive et étant agencé sur une patte (114) mise en place sur la bride de moteur (116).

3. Polisseuse à bande abrasive (100) selon la revendication 2, **caractérisé en ce que** l'arbre fileté est en forme de vis à tête en étoile.

4. Polisseuse à bande abrasive (100) selon la revendication 2 ou 3, **caractérisé en ce que** la bride de moteur (116) peut être montée dans deux positions, l'arbre fileté (104) se trouve dans un premier cas derrière le moteur (102), et dans l'autre cas devant le moteur (102), des possibilités d'ajustage mutuellement complémentaires en résultant.

5. Polisseuse à bande abrasive (100) selon la revendication 4, **caractérisé en ce que** l'ajustage avec l'arbre fileté (104) dans sa position derrière le moteur (102) est réalisé en exerçant une pression sur une plaque de recouvrement, tandis que l'ajustage avec l'arbre fileté (104) dans sa position devant le moteur (102) est rendu possible par traction de la plaque de recouvrement.
